# EUROPÄISCHE PATENTSCHRIFT

(11) **EP 0 322 545 B1**
(45) Veröffentlichungstag und Bekanntmachung des Hinweises auf die Patenterteilung: **16.09.1992**
(21) Anmeldenummer: 88118718.1
(22) Anmeldetag: 10.11.1988
(51) Int. Cl.: A47B 88/00

(54) **Schublade**
Drawer
Tiroir

(30) Priorität: 24.12.1987 AT 3431/87
(43) Veröffentlichungstag der Anmeldung: 05.07.1989
(73) Patentinhaber: Julius Blum Gesellschaft m.b.H., 6973 Höchst (AT)
(72) Erfinder: Hollenstein, Helmut, A-6890 Lustenau (AT)
(74) Vertreter: Torggler, Paul, Dr.

(56) Entgegenhaltungen:
- DE-U- 8 634 281

## Beschreibung

Die Erfindung bezieht sich auf eine Schublade mit metallischen Schubladenzargen, deren Vertikalstege die Seitenbegrenzung der Schublade bilden, die unten je einen Horizontalsteg aufweisen, auf dem eine Bodenplatte aus Holz od.dgl. aufliegt, wobei von den Horizontalstegen der Schubladenzargen mehrere Lappen aufstehen, die vorzugsweise aus diesen ausgestanzt sind und in durchgehende Nuten in der Bodenplatte, die parallel zu den seitlichen Rändern der Bodenplatte verlaufen, ragen.

Im allgemeinen sind an den Seitenwänden einer Schublade L-, U- oder Z-förmige Profilschienen befestigt, die die Ausziehschienen einer Ausziehführungsgarnitur bilden.

Aus der DE-OS 27 02 217 ist eine Schublade bekannt, bei der die Seitenwände von metallischen Schubladenzargen gebildet werden. Die Schubladenzargen weisen Z-Profil auf, und die oberen Horizontalstege dienen als Laufstege für korpusseitige Tragrollen und ersetzen somit eigene Ausziehschienen.

Aus den unteren Horizontalstegen sind Haken gebogen, die in Öffnungen in der Bodenplatte ragen.

Eine gleiche Schublade ist in der veröffentlichten britischen Patentanmeldung 2169491 beschrieben.

Aufgabe der Erfindung ist es, eine derartige Schublade zu verbessern. Dabei soll die Verankerung der Bodenplatte mit den Schubladenzargen verbessert werden und ein fester Halt der Schubladenteile untereinander erzielt werden.

Dies wird erfindungsgemäß dadurch erreicht, daß in der Längsrichtung der Schubladenzarge die Lappen schräg zur Nut ausgerichtet sind, sodaß deren Ecken in die die Nut begrenzenden Ränder der Bodenplatte eingedrückt sind.

Dadurch daß, wenn die Bodenplatte auf die Horizontalstege der Schubladenzargen aufgelegt wird, die Enden und Ecken der Lappen in die Seitenwände der Nut eingedrückt werden, kommt es zu einer Verkrallung, die insbesondere in der Längsrichtung der Schublade wirkt, also in der Richtung, in der die stärksten Kräfte beim Öffnen und Schließen der Schublade auftreten.

Vorteilhaft ist vorgesehen, daß die Lappen parallel zueinander sind und die korrespondierenden, vertikalen Kanten an den Ecken der Lappen jeweils auf einer gemeinsamen Geraden liegen.

Auf diese Weise drücken sich die Ecken der Lappen gleichmäßig in die Bodenplatte ein und es wird verhindert, daß die Ränder der Nut auseinander gedrückt werden.

Nachfolgend wird ein Ausführungsbeispiel der Erfindung anhand der Figur der beiliegenden Zeichnungen beschrieben.

Die Fig. 1 zeigt ein schematisch gehaltens Schaubild einer erfindungsgemäßen Schubladenzarge und der Bodenplatte die Fig. 2 zeigt einen Vertikalschnitt durch eine Schubladenzarge und die Bodenplatte, die Fig. 3 zeigt eine Draufsicht auf die Schubladenzarge im Bereich eines Lappens und die Fig. 4 zeigt einen Vertikalschnitt durch eine Schubladenzarge und eine Bodenplatte im Bereich eines Lappens.

In den Figuren der Zeichnungen ist eine Schubladenzarge 1 schematisch gezeigt, ebenso wie ein Teil der Bodenplatte 2. Die andere Seite der Schublade ist analog ausgeführt. Auf die Rückwand und die Frontblende, sowie auf deren Verbindung mit den Schubladenzargen 1 soll in diesem Rahmen nicht weiters eingegangen werden, da dies nicht zum Wesen der Erfindung gehört.

Die Schubladenzarge 1 ist oben mit einem Laufsteg 3 versehen, der zusammen mit einer an der Möbelseitenwand befestigten Tragschiene 4 die Ausziehführung der Schublade bildet.

Die Bodenplatte 2 ist an jeder Seite mit einer durchgehenden Nut 5 versehen. Jede Schubladenzarge 1 weist unterhalb des oberen Laufsteges 3, der im Ausführungsbeispiel als Laufsteg für die nicht gezeigte korpusseitige Tragrolle dient, einen mittleren Vertikalsteg 7 auf, der die Seitenbegrenzung der Schublade bildet und einen unteren Horizontalsteg 8, auf dem die Bodenplatte 2 aufliegt.

Aus dem unteren Horizontalsteg 8 einer jeden Schubladenzarge 1 sind die Lappen 9 ausgestanzt.

Wie insbesondere aus den Fig. 1 und 3 ersichtlich, sind die Lappen 9 in Draufsicht schräg zur Nut 5 der Bodenplatte 2 ausgerichtet. Sie schließen mit der Nut 5 einen Winkel α ein.

Beim Aufdrücken der Bodenplatte 2 auf den Horizontalsteg 8 werden die Ecken 10 der Lappen 9 in die Seitenwände 6 der Nut 5 eingedrückt, wodurch es zu einem Verkrallungseffekt kommt. Insbesonders verhindern die schräggestellten Lappen 9 das Verschieben der Bodenplatte 2 in bezug auf die Schubladenzargen 1 in der Ausziehrichtung der Schublade, d.h. in der Richtung, in der bei einer normalen Benützung der Schublade die größten Kräfte wirken. Die Lappen 9 sind vorteilhaft parallel zueinander, wobei korrespondierende, vertikale Kanten auf den Ecken 10 sich auf einer gedachten gemeinsamen Geraden befinden.

## Patentansprüche

1. Schublade mit metallischen Schubladenzargen (1), deren Vertikalstege (7) die Seitenbegrenzung der Schublade bilden, die unten je einen Horizontalsteg aufweisen, auf dem eine Bodenplatte (2) aus Holz od.dgl. aufliegt, wobei von den Horizontalstegen (8) der Schubladenzargen mehrere Lappen (9) aufstehen, die vorzugsweise aus diesen ausgestanzt sind, die in durchgehende Nuten (5) in der Bodenplatte (2), die parallel zu den seitlichen Rändern der Bodenplatte verlaufen, ragen, dadurch gekennzeichnet, daß in der Längsrichtung der Schubladenzarge (1) die Lappen (9) schräg zur Nut (5) ausgerichtet sind, sodaß deren Ecken (10) in die die Nut (5) begrenzenden Ränder der Bodenplatte (2) eingedrückt sind.

2. Schublade nach Anspruch 1, dadurch gekennzeichnet, daß die Lappen (9) parallel zueinander sind und die korrespondierenden, vertikalen Kanten an den Ecken (10) der Lappen (9) jeweils auf einer gemeinsamen Geraden liegen.

## Claims

1. Drawer, having metal drawer frames (1), whereof the vertical webs (7) form the lateral delimitation of the drawer and which each have at the bottom a horizontal web on which there lies a base plate (2) of wood or the like, there projecting from the horizontal webs (8) of the drawer frames a plurality of tabs (9), which are preferably punched from the latter, which penetrate into continuous grooves (5) in the base plate (2) which run parallel to the lateral edges of the base plate, characterized in that in the longitudinal direction of the drawer frame (1) the tabs (9) are directed obliquely with respect to the groove (5) such that the corners (10) thereof are pressed into the edges of the base plate (2) which delimit the groove (5).

2. Drawer according to Claim 1, characterized in that the tabs (9) are parallel to one another and the corresponding, vertical edges at the corners (10) of the tabs (9) in each case lie in a common straight line.

## Revendications

1. Tiroir comportant un cadre métallique (1) dont les montants verticaux (7) délimitent latéralement le tiroir et qui présente en bas une traverse horizontale sur laquelle repose une plaque de fond (2) en bois ou analogue, plusieurs pattes (9) faisant saillie des traverses horizontales (8) du cadre de tiroir, lesdistes pattes (9) étant de préférence découpées dans lesdites traverses et s'engageant dans des rainures continues (5) réalisées dans la plaque de fond (2) parallèlement aux bords latéraux de ladite plaque, caractérisé en ce que les pattes (9) sont orientées dans la direction longitudinale du cadre de tiroir (1), en biais par rapport à la rainure (5) de sorte que leurs coins (10) sont enfoncés dans les bords de la plaque de fond (2) limitant la rainure (5).

2. Tiroir selon la revendication 1, caractérisé en ce que les pattes (9) sont parallèles les unes aux autres et que les arêtes verticales correspondantes sur les coins (10) des pattes (9) se trouvent sur une droite commune.
